# DEMANDE DE BREVET EUROPEEN

(11) **EP 4 187 326 A1**
(43) Date de publication de la demande: **31.05.2023**
(21) Numéro de dépôt: 21211101.7
(22) Date de dépôt: 29.11.2021
(51) Int. Cl.: G04B 18/02, G04B 17/06

(54) **RESSORT-SPIRAL POUR MÉCANISME RÉSONATEUR D'HORLOGERIE MUNI DE MOYENS D'
AJUSTEMENT DE LA RAIDEUR**

(71) Demandeur: Omega SA, 2502 Biel/Bienne (CH)
(72) Inventeur: HERNANDEZ, Ivan, 1785 Cressier (CH); FROSIO, Roberto, 2037 Montmollin (CH)
(74) Mandataire: ICB SA

(57) **Abrégé**

L'invention concerne un ressort-spiral, notamment pour un mécanisme résonateur d'horlogerie, le ressort-spiral (1) comprenant un ruban (2) flexible enroulé sur lui-même selon plusieurs spires, le ruban (2) ayant une raideur prédéfinie, le ressort-spiral (1, 10, 20) comportant des moyens d'ajustement de sa raideur, caractérisé en ce que les moyens d'ajustement comportent un élément flexible allongé (5) unique agencé en série du ruban (2), l'élément flexible allongé (5) reliant une extrémité (4, 9) dudit ruban (2) à un support fixe (11), de manière à ajouter une raideur supplémentaire au ruban (2), l'élément flexible allongé (5) ayant de préférence une raideur supérieure à celle du ruban (2), les moyens d'ajustement comportant des moyens de précontrainte (6) pour appliquer au moins deux efforts différents sur l'élément flexible allongé (5), le premier effort étant fourni par une force de traction/compression dirigée sensiblement dans la direction longitudinale *F_{L}* de l'élément flexible allongé (5), et le deuxième effort étant fourni, soit par une force dirigée sensiblement dans une direction sensiblement orthogonale *F_{T}* à la direction longitudinale de l'élément flexible allongé (5), soit par un couple *M*, de préférence un moment de flexion, de manière à faire varier la raideur de l'élément flexible allongé (5).

L'invention concerne aussi un mécanisme résonateur d'horlogerie comprenant un tel ressort-spiral (1).

## Description

### Domaine technique de l'invention

L'invention se rapporte à un ressort-spiral pour un mécanisme résonateur d'horlogerie, le ressort-spiral étant muni de moyens de réglages de la raideur dudit ressort-spiral. L'invention se rapporte également à un mécanisme résonateur d'horlogerie muni d'un tel ressort-spiral.

### Arrière-plan technologique

La plupart des montres mécaniques actuelles sont munies d'un balancier-spiral et d'un mécanisme d'échappement à ancre suisse. Le balancier-spiral constitue la base de temps de la montre. On l'appelle aussi résonateur.

L'échappement, quant à lui, remplit deux fonctions principales:
- entretenir les va-et-vient du résonateur ;
- compter ces va-et-vient.

Pour constituer un résonateur mécanique, il faut un élément inertiel, un guidage et un élément de rappel élastique. Traditionnellement, un ressort spiral joue le rôle d'élément de rappel élastique pour l'élément inertiel que constitue un balancier. Ce balancier est guidé en rotation par des pivots qui tournent dans des paliers lisses en rubis.

Le ressort-spiral de balancier doit généralement pouvoir être réglé pour améliorer la précision d'une montre. A cette fin, on utilise des moyens d'ajustement de la raideur du ressort-spiral, telle une raquette pour modifier la longueur effective du ressort. Ainsi, on modifie sa raideur pour ajuster la précision de marche de la montre. Toutefois, l'efficacité d'une raquette traditionnelle pour ajuster la marche reste limitée, et elle n'est pas toujours efficace pour rendre le réglage suffisamment précis, de l'ordre de quelques secondes ou quelques dizaines de secondes par jour.

Pour un ajustement de la marche plus fin, il existe des moyens de réglage comprenant une ou plusieurs vis, agencées dans la serge du balancier. En agissant sur les vis, on modifie l'inertie du balancier, qui a comme effet de modifier sa marche.

Cependant, ce mode de réglage n'est pas facile à effectuer, et ne permet quand même pas d'obtenir une finesse du réglage suffisante de la marche de l'oscillateur.

### Résumé de l'invention

Le but de la présente invention est de pallier tout ou partie des inconvénients cités précédemment, en proposant un ressort spiral muni de moyens d'ajustement efficaces et précis, configurés en particulier pour régler la marche d'une pièce d'horlogerie en modifiant la raideur effective dudit spiral.

A cet effet, l'invention se rapporte à un ressort-spiral, notamment pour un mécanisme résonateur d'horlogerie, le ressort-spiral comprenant un ruban flexible enroulé sur lui-même selon plusieurs spires, le ruban ayant une raideur prédéfinie, le ressort-spiral comportant des moyens d'ajustement de sa raideur.

L'invention est remarquable en ce que les moyens d'ajustement comportent un élément flexible allongé unique agencé en série du ruban, l'élément flexible allongé reliant une extrémité dudit ruban à un support fixe, de manière à ajouter une raideur supplémentaire au ruban, les moyens d'ajustement comportant des moyens de précontrainte pour appliquer au moins deux efforts différents sur l'élément flexible allongé, le premier effort étant fourni par une force de traction/compression dirigée sensiblement dans la direction longitudinale de l'élément flexible allongé, et le deuxième effort étant fourni, soit par une force dirigée dans une direction sensiblement orthogonale à la direction longitudinale de l'élément flexible allongé, soit par un couple, de préférence un moment de flexion, de manière à faire varier la raideur de l'élément flexible allongé en fonction du niveau de précontrainte.

Grâce à l'invention, on peut modifier la raideur de l'élément flexible allongé, telle une lame flexible. En effet, lorsqu'on applique deux efforts tels que ceux mentionnés précédemment, on arrive à faire varier la raideur de l'élément flexible allongé. En effet, avec un seul effort appliqué, que cela soit une force ou un couple, la raideur de l'élément flexible allongé reste la même. Avec deux forces perpendiculaires sur la lame, longitudinalement et orthogonalement, on obtient une force globale, qui fait varier la raideur de l'élément flexible allongé. Avec une force et un couple, on modifie la raideur également. La combinaison de deux efforts étant primordiale pour y parvenir.

En agissant sur les moyens de précontrainte, on module le niveau d'intensité de la sollicitation, ce qui entraîne une modification de la raideur de l'ensemble comprenant l'élément flexible et le ruban. En effet, l'élément flexible mis en série avec le ruban apporte une raideur supplémentaire, qui se combine à celle du ruban. Ainsi, lorsque les moyens de précontrainte appliquent des efforts variables sur l'élément flexible, ils modifient la raideur de l'élément flexible et donc de l'ensemble comprenant le ruban et l'élément flexible sans modifier la raideur du ruban, quelles que soient les forces variables appliquées sur l'élément flexible allongé.

Autrement dit, on place un élément flexible en série du ruban entre une extrémité du ruban et le support fixe. Cet élément flexible modifie la raideur du point d'attache et apporte une flexibilité supplémentaire au résonateur. Ainsi, la raideur effective du résonateur comprend la raideur du ruban et la raideur de l'élément flexible. On applique alors les efforts variables pour pré-contraindre l'élément flexible sans pré-contraindre le ruban. En pré-contraignant l'élément flexible, sa raideur change, tandis que la raideur du ruban reste sensiblement inchangée. En changeant la raideur de l'élément flexible, la raideur du résonateur (raideur du ruban et raideur de l'élément flexible change, ce qui modifie par conséquent la marche du résonateur.

Par conséquent, une modification de la rigidité de l'élément flexible modifie la rigidité de l'ensemble du résonateur, et par conséquent règle sa marche de manière fine, ce qui permet d'ajuster précisément la fréquence de notre base de temps. On obtient ainsi une grande précision dans le réglage de la marche, car on agit sur un seul élément pour ajuster la rigidité.

Selon une forme de réalisation particulière de l'invention, les moyens de précontrainte sont configurés pour exercer un troisième effort sur l'élément flexible allongé, le troisième effort étant fourni, respectivement au deuxième effort, soit par une force dirigée sensiblement dans une direction sensiblement orthogonale à la direction longitudinale de l'élément flexible allongé, soit par un couple, de préférence un moment de flexion.

Selon une forme de réalisation particulière de l'invention, l'élément flexible longitudinal est une lame flexible unique.

Selon une forme de réalisation particulière de l'invention, l'élément flexible est agencé dans un direction radiale du ressort-spiral.

Selon une forme de réalisation particulière de l'invention, l'élément flexible est agencé dans une direction tangentielle au ressort-spiral.

Selon une forme de réalisation particulière de l'invention, les moyens de précontrainte comportent un levier joint à l'extrémité du ruban.

Selon une forme de réalisation particulière de l'invention, le levier est flexible.

Selon une forme de réalisation particulière de l'invention, le levier est courbe et entoure au moins en partie le ruban enroulé.

Selon une forme de réalisation particulière de l'invention, le levier comprend une extrémité libre actionnable par un déplacement de ladite extrémité libre afin d'appliquer lesdits efforts sur l'extrémité.

Selon une forme de réalisation particulière de l'invention, les moyens de précontrainte comportent deux moyens d'application d'une force, chaque moyen d'application d'une force étant muni d'un ressort relié à l'extrémité, pour appliquer ladite force longitudinale ou ladite force orthogonale sur l'extrémité.

Selon une forme de réalisation particulière de l'invention, l'extrémité du ruban comprend un appendice, les moyens de précontrainte et l'élément flexible allongé étant joints à l'appendice.

Selon une forme de réalisation particulière de l'invention, les forces longitudinale et orthogonale, et éventuellement le couple, sont ajustables de manière continue par les moyens de précontrainte.

Selon une forme de réalisation particulière de l'invention, l'élément flexible est agencé à une extrémité externe du ruban.

Selon une forme de réalisation particulière de l'invention, l'extrémité du ruban est plus rigide que l'élément flexible allongé et le ruban.

Selon une forme de réalisation particulière de l'invention, l'élément flexible allongé est agencé à une extrémité externe du ruban.

Selon une forme de réalisation particulière de l'invention, l'élément flexible allongé comprend un col flexible.

L'invention se rapporte également à un mécanisme résonateur rotatif, notamment pour un mouvement horloger, comportant une masse oscillante et un tel ressort-spiral.

### Brève description des figures :

Les buts, avantages et caractéristiques de la présente invention apparaîtront à la lecture de plusieurs formes de réalisation données uniquement à titre d'exemples non limitatifs, en référence aux dessins annexés dans lesquels :
- la figure 1 représente schématiquement une vue de dessus d'un ressort-spiral selon un premier mode de réalisation de l'invention,
- la figure 2 représente schématiquement une vue de dessus d'un ressort-spiral selon un deuxième mode de réalisation de l'invention,
- la figure 3 représente schématiquement une vue de dessus agrandie de l'appendice et des efforts appliquées sur l'appendice selon le premier mode de réalisation de l'invention,
- la figure 4 représente schématiquement une vue de dessus d'un ressort-spiral selon un troisième mode de réalisation de l'invention, et
- la figure 5 représente schématiquement une vue de dessus d'un élément flexible allongé selon le deuxième et le troisième mode de réalisation de l'invention.

### Description détaillée de l'invention

Les figures 1 et 2 montrent, chacune, une représentation schématique d'un mode de réalisation différent d'un ressort-spiral 1, 10, 20, notamment pour un mécanisme résonateur d'horlogerie. Ici, le ressort-spiral s'étend sensiblement dans un même plan. Le ressort-spiral 1, 10, 20 comprend un ruban flexible 2 enroulé sur lui-même selon plusieurs spires, le ruban 2 ayant une raideur prédéfinie. Le ressort-spiral 1, 10, 20 comporte des moyens d'ajustement 5 de sa raideur. Par exemple, les moyens d'ajustement sont notamment actionnables lorsque le ressort-spiral 1, 10, 20 est monté sur une platine d'un mouvement d'horlogerie, non représenté sur les figures.

Selon l'invention, les moyens d'ajustement comportent un élément flexible 5 s'étendant longitudinalement, qui est agencé en série du ruban 2, l'élément flexible 5 reliant une extrémité 4 dudit ruban 2 à un support fixe 11, 14. Autrement dit, le ruban 2 est relié au support fixe 11, 14 uniquement par cet élément flexible 5.

L'élément flexible 5 est solidaire d'une des extrémités 4 du ruban 2. Les modes de réalisation décrits ci-dessous comprennent un élément flexible 5 solidaire de l'extrémité externe 4 du ruban 2. L'extrémité interne 9 du ruban 2 est destinée à être assemblée à un support 3 d'une masse oscillante du résonateur 1.

L'élément flexible 5 ajoute une raideur supplémentaire à celle du ruban 2. L'élément flexible 5 a de préférence une raideur supérieure à celle du ruban 2. L'élément flexible 5 est ici agencé dans le prolongement du ruban 2. De préférence, les moyens d'ajustement 5 et le ruban 2 sont monoblocs, voire formés d'une même matière.

En outre, l'extrémité du ruban 2 est ici recourbée perpendiculairement pour former un appendice 9, de préférence sensiblement rigide, c'est-à-dire au moins plus rigide que le ruban 2 et/ou l'élément flexible allongé 5

De préférence, l'élément flexible 5 longitudinal est une lame flexible 13, 15 unique reliant l'appendice 9 au support fixe 11, 14.

Dans le premier mode de réalisation, la lame flexible 13 unique est agencée dans le prolongement de l'appendice 9. La lame flexible 13 unique est disposée dans une direction perpendiculaire au ruban 2.

Ainsi, la lame flexible 13 unique est agencée selon une direction radiale, de préférence passant par le centre du ressort spiral 1, en position de repos du ressort-spiral 1.

Le ressort-spiral 1 comporte en outre des moyens de précontrainte 6 pour appliquer sur l'élément flexible 5 au moins deux efforts différents, une force longitudinale *F_{L}* de traction-compression, et une force orthogonale *F_{T}*, qui sont variables. La force longitudinale *F_{L}* est dirigée selon la direction longitudinale de l'élément flexible 5, tandis que la force orthogonale *F_{T}*, est dirigée selon une direction perpendiculaire à la direction longitudinale de l'élément flexible 5, les deux forces appartenant de préférence au plan du ressort-spiral 1, 10, 20. Les moyens de précontrainte 6 sont en outre configurés pour appliquer sur l'élément flexible 5 un couple M, de préférence un moment de flexion.

Ainsi, on peut ajuster la raideur du ressort spiral 1, 10, 20, notamment pour améliorer la précision de la marche du mouvement.

Les moyens de précontrainte 6 permettent, de préférence, à l'élément flexible 5 de subir un effort de compression ou de traction selon la valeur des forces. Ainsi, on fait varier la raideur de l'élément flexible 5.

On agit seulement sur l'élément flexible 5 pour modifier sa raideur sans agir directement sur le ruban 2. On obtient ainsi encore davantage de précision car un seul élément sert à l'ajustement de la rigidité. Pendant les oscillations, l'extrémité 4 du ruban 2 peut être mobile.

De plus, les forces longitudinale *F_{L}* et orthogonale *F_{T}* sont ajustables de manière continue par les moyens de précontrainte 6. Autrement dit, les forces *F_{L}* et *F_{T}* ne sont pas restreintes à des valeurs discrètes. Ainsi, on peut ajuster la raideur de l'élément flexible 5 avec une grande précision.

Dans ce mode de réalisation, les moyens de précontrainte 6 comportent un levier 8 joint à l'extrémité externe 4 du ruban 2. Le levier 8 est courbe et entoure une partie du ruban 2 enroulé. Le levier 8 a une forme de demi-cercle, ou d'arc de cercle d'angle au centre voisin de 180°, joint à l'appendice 9 de l'extrémité 4 du ruban 2. Le levier 8 comprend en outre une extrémité libre 12 actionnable par un déplacement de ladite extrémité libre 12, afin d'appliquer lesdits efforts. Le levier 8 est de préférence flexible. Le levier 8 est de préférence agencé dans le plan du ressort-spiral 1.

Un tel levier 8 permet de garder un ressort-spiral 1 avec un encombrement réduit, les dimensions étant restreintes pour pouvoir être inséré dans un mouvement d'horlogerie. En effet, les moyens de précontrainte 6 ont une forme qui s'accorde avec le ruban 2, de manière à garder des dimensions suffisamment petites, car chaque partie des moyens de précontrainte 6 est proche du ruban 2. La largeur du ressort-spiral 1 est peu modifiée par les moyens de précontrainte. Ainsi, le ressort-spiral 1 est suffisamment compact pour pouvoir être inséré facilement dans un mouvement.

Le levier 8 et l'élément flexible 5 longitudinal sont joints à l'appendice 9 de la partie recourbée de l'extrémité 4.

Comme le montre la figure 3, l'actionnement du levier 8 produit sur l'extrémité 4 du ruban 2 la force longitudinale *F_{L}* dirigée selon l'axe longitudinal de l'élément flexible 5 longitudinal, ainsi qu'une force orthogonale *F_{T}* dirigée selon une direction orthogonale. L'actionnement du levier 8 produit en outre un couple ou un moment de flexion *M* sur la lame unique 5, représentée par une flèche courbée.

Ainsi, les moyens de précontrainte 6 sont configurés pour exercer une force dirigée sensiblement dans la direction longitudinale de l'élément flexible allongé 5. Les moyens de précontrainte 6 sont également configurés pour exercer une force dirigée sensiblement dans une direction orthogonale à la direction longitudinale de la lame. Les moyens de précontrainte 6 sont encore configurés pour exercer un couple *M,* de préférence un moment de force sur la lame flexible unique 13. Ainsi, on modifie la raideur de la lame unique 13, et donc de l'ensemble comprenant le ruban 2 et la lame flexible unique 13.

On fait varier les forces longitudinale *F_{L}* et orthogonale *F_{T}* et le couple *M* par le déplacement de l'extrémité libre 12 du levier 8. L'extrémité libre 12 est de préférence rigide pour faciliter son actionnement. Ainsi, on fait varier la raideur de l'élément flexible 5 et donc de l'ensemble comprenant l'élément flexible 5 et le ruban 2.

Dans le deuxième mode de réalisation de la figure 2, l'élément flexible 5 longitudinal comprend une lame flexible unique 15 agencée dans le prolongement du levier 8, tangentiellement au ruban 2 enroulé en position de repos du ressort-spiral 1. Ainsi, la lame flexible unique 15 est sensiblement perpendiculaire à la lame flexible unique 13 du premier mode de réalisation. La lame flexible unique 15 joint l'appendice 9 à un support fixe 14, qui est agencé perpendiculairement au support fixe du premier mode de réalisation.

Les autres caractéristiques de ce mode de réalisation sont sensiblement les mêmes que celles du premier mode de réalisation. Les forces longitudinale *F_{L}* et orthogonale *F_{T}* sont orientés dans une direction perpendiculaire à celle du premier mode de réalisation. Cependant, l'effet produit par ces forces et le couple *M* est le même concernant la variation de la raideur de l'élément flexible.

Dans le mode de réalisation de la figure 4, les caractéristiques sont les mêmes que celles du deuxième mode de réalisation de la figure 2, excepté pour les moyens de précontrainte 6. Le levier est remplacé par deux moyens d'application d'une force comprenant chacun un ressort 17, 18 et un corps rigide 19, 21, les deux moyens d'application d'une force étant agencés perpendiculairement l'un par rapport à l'autre. Les deux ressorts 17, 18 sont joints à l'appendice 9 d'une part, et au corps rigide 19, 21 d'autre part. Un moyen d'application d'une force est dirigé selon l'axe longitudinal de la lame flexible unique 15, qui est tangentiel au ruban enroulé 2. Le deuxième moyen d'application d'une force est dirigé selon un axe sensiblement perpendiculaire à la lame flexible unique 15. Les corps rigides 19, 21 sont de préférence guidés entre des supports fixes 22, 23.

En déplaçant les corps rigides 19, 21, on applique une force longitudinale *F_{L}* variable et une force orthogonale *F_{T}* variable sur l'appendice 9, selon chaque direction de déplacement de chaque corps rigide 19, 21. Ainsi, on modifie la raideur de la lame flexible unique 15 de manière similaire au deuxième mode de réalisation. En déplaçant les corps rigide 19, 21, on modifie la valeur de la force exercée sur la lame flexible unique 15.

Sur les figures, les ressorts 17, 18 sont des ressorts classiques, mais ils peuvent être remplacés par un agencement de lames flexibles sensiblement parallèles, qui font office de ressort.

La figures 5 montre la lame flexible unique 15, telle que celle des deuxième et troisième modes de réalisation, qui est actionnée par les moyens de précontrainte, et pour lesquels on obtient une force longitudinale et une force orthogonale. La force longitudinale est dirigée selon la direction longitudinale de la lame flexible unique 15, tandis que la force orthogonale est sensiblement perpendiculaire à cette direction longitudinale. Les deux forces sont appliquées à l'extrémité de la lame flexible unique 15 et de l'appendice 9.

Dans ce mode de réalisation, les moyens de précontrainte 6 n'exercent pas de couple ou de moment de flexion sur l'extrémité 4 du ruban 2, mais seulement les forces longitudinale *F_{L}* et orthogonale *F_{T}.*

L'invention se rapporte également à un mouvement d'horlogerie comprenant un tel ressort-spiral. Le ressort spiral est notamment utilisé pour actionner le mouvement d'un balancier.

Naturellement, l'invention n'est pas limitée aux modes de réalisation décrits en référence aux figures et des variantes pourraient être envisagées sans sortir du cadre de l'invention.

Concernant l'élément longitudinal, les lames flexibles décrites dans les différents modes de réalisation du ressort-spiral, peuvent être des lames flexibles continues, comme cela est généralement le cas dans les figures, ou bien des lames avec des tronçons rigides et des cols flexibles reliant les tronçons.

En outre, la lame flexible unique peut prendre des orientations autres que radiale et orthogonale par rapport au ressort-spiral. Ainsi, elle peut être orientée selon n'importe qu'elle direction comprise entre les directions radiale et orthogonale.

## Revendications

1. Ressort-spiral, notamment pour mécanisme résonateur d'horlogerie, le ressort-spiral (1, 10, 20) comprenant un ruban (2) flexible enroulé sur lui-même selon plusieurs spires, le ruban (2) ayant une raideur prédéfinie, le ressort-spiral (1, 10, 20) comportant des moyens d'ajustement de sa raideur, **caractérisé en ce que** les moyens d'ajustement comportent un élément flexible allongé (5) unique agencé en série du ruban (2), l'élément flexible allongé (5) reliant une extrémité (4, 9) dudit ruban (2) à un support fixe (11, 14), de manière à ajouter une raideur supplémentaire au ruban (2), l'élément flexible allongé (5) ayant de préférence une raideur supérieure à celle du ruban (2), les moyens d'ajustement comportant des moyens de précontrainte (6) pour appliquer au moins deux efforts différents sur l'élément flexible allongé (5), le premier effort étant fourni par une force de traction/compression dirigée sensiblement dans la direction longitudinale *F_{L}* de l'élément flexible allongé (5), et le deuxième effort étant fourni soit par une force dirigée sensiblement dans une direction sensiblement orthogonale *F_{T}* à la direction longitudinale de l'élément flexible allongé (5), soit par un couple *M,* de préférence un moment de flexion, de manière à faire varier la raideur de l'élément flexible allongé (5) en fonction du niveau de précontrainte.

2. Ressort-spiral selon la revendication 1, **caractérisé en ce que** les moyens de précontrainte (6) sont configurés pour exercer un troisième effort sur l'élément flexible allongé (5), le troisième effort étant fourni, respectivement au deuxième effort, soit par une force dirigée sensiblement dans une direction sensiblement orthogonale *F_{T}* à la direction longitudinale de l'élément flexible allongé (5), soit par un couple *M,* de préférence un moment de flexion.

3. Ressort-spiral selon la revendication 1 ou 2, **caractérisé en ce que** l'élément flexible (5) longitudinal est une lame flexible unique (13).

4. Ressort-spiral selon l'une, quelconque, des revendications 1 à 3, **caractérisé en ce que** l'élément flexible (5) est agencé dans un direction radiale du ressort-spiral (1).

5. Ressort-spiral selon l'une, quelconque, des revendications 1 à 3, **caractérisé en ce que** l'élément flexible (5) est agencé dans une direction tangentielle au ressort-spiral (10, 20).

6. Ressort-spiral selon l'une, quelconque, des revendications précédentes, **caractérisé en ce que** les moyens de précontrainte (6) comportent un levier (8) joint à l'extrémité (4, 9) du ruban (2).

7. Ressort-spiral selon l'une, quelconque, des revendications précédentes, **caractérisé en ce que** le levier (8) est flexible.

8. Ressort-spiral selon l'une, quelconque, des revendications précédentes, **caractérisé en ce que** le levier (8) est courbe et entoure au moins en partie le ruban enroulé (2).

9. Ressort-spiral selon l'une, quelconque, des revendications 6 à 8, **caractérisé en ce que** le levier (8) comprend une extrémité libre (12) actionnable par un déplacement de ladite extrémité libre (12) afin d'appliquer lesdits efforts sur l'extrémité (4).

10. Ressort-spiral selon l'une, quelconque, des revendications 1 à 5, **caractérisé en ce que** les moyens de précontrainte (6) comportent deux moyens d'application d'une force, chaque moyen d'application d'une force étant muni d'un ressort (17, 18) relié à l'extrémité (4) pour appliquer ladite force longitudinale *F_{L}* ou ladite force orthogonale *F_{T}* sur l'extrémité (4).

11. Ressort-spiral selon l'une, quelconque, des revendications précédentes, **caractérisé en ce que** l'extrémité (4, 9) du ruban (2) comprend un appendice (9), les moyens de précontrainte (6) et l'élément flexible allongé (5) étant joints à l'appendice (9).

12. Ressort-spiral selon l'une, quelconque, des revendications précédentes, **caractérisé en ce que** les efforts sont ajustables de manière continue par les moyens de précontrainte (6).

13. Ressort-spiral selon l'une, quelconque, des revendications précédentes, **caractérisé en ce que** l'élément flexible (5) est agencé à une extrémité externe (4) du ruban (2).

14. Ressort-spiral selon l'une, quelconque, des revendications précédentes, **caractérisé en ce que** l'extrémité (4, 9) du ruban (2) est plus rigide que l'élément flexible allongé (5) et le ruban (2).

15. Mécanisme résonateur rotatif, notamment pour un mouvement horloger, comportant une masse oscillante, **caractérisé en ce qu'**il comprend un ressort-spiral (1, 10, 20) selon l'une, quelconque, des revendications précédentes.
